# EUROPÄISCHE PATENTSCHRIFT

(11) **EP 0 344 428 B1**
(45) Veröffentlichungstag und Bekanntmachung des Hinweises auf die Patenterteilung: **01.04.1992**
(21) Anmeldenummer: 89106018.8
(22) Anmeldetag: 06.04.1989
(51) Int. Cl.: D03C 9/02

(54) **Litze, insbesondere Hebelitze**
Heddle, particularly a lifting heddle
Lisse, en particulier lisse de levée

(30) Priorität: 03.06.1988 DE 8807218 U
(43) Veröffentlichungstag der Anmeldung: 06.12.1989
(73) Patentinhaber: Klöcker-Entwicklungs-GmbH, D-46314 Borken/Weseke (DE)
(72) Erfinder: Klöcker, Heinrich Joseph, D-4280 Borken 3/Weseke (DE)
(74) Vertreter: Walther, Horst, Dipl.-Ing.

(56) Entgegenhaltungen:
- BE-A- 387 926
- CA-A- 1 209 442
- CH-A- 637 999
- GB-A- 1 056 229
- US-A- 1 893 288
- MELLIAND TEXTILBERICHTE. vol. 50, no. 3, März 1969, HEIDELBERG DE Seite 279 H. FIETZ: "Moderne Webegeschirre für automatische Einziehmaschinen"

## Beschreibung

Die Erfindung betrifft eine Litze, insbesondere eine Hebelitze mit endseitig jeweils einem Befestigungsteil zur Befestigung an den wechselseitig bewegten Webschäften.

Die bekannten Hebelitzen weisen endseitig jeweils Befestigungsteile zur Aufnahme an den Webschäften auf, die klammerförmig ausgebildet sind (seche BE-A-387 926) . Zur Klammeröffnung hin weisen diese Befestigungsteile jeweils fluchtend übereinanderliegende Laschen auf, die eine öffnung bilden. Um die Hebelitze jeweils mit dem Webschaft verbinden zu können, müssen die Laschen des Befestigungsteiles stark verbogen werden. Nachteilig hieran ist, daß die Laschen einer Hebelitze schon nach einmaligem Anbringen an einen Webschaft so weit verbogen wurden, daß bei nochmaliger Verwendung die Gefahr des Bruches der Lasche wahrscheinlich ist; darüber hinaus ist die Anbringung einer Hebelitze mit einem derartigen Befestigungsteil überaus umständlich und zeitraubend.

Der Erfindung lag daher die Aufgabe zugrunde, ein Befestigungsteil für eine Litze, insbesondere für eine Hebelitze herzustellen, die mehrfach verwendet werden kann und die zudem auch problemlos mit den Webschäften verbunden werden kann.

Dies wird erfindungsgemäß dadurch erreicht, daß mindestens das eine Befestigungsteil einer Hebelitze ein Verschlußmittel entsprechend den kennzeichnenden Teil des Anspruches 1 aufweist. Hierbei ist das Verschlußmittel als L-förmig ausgebildete Lasche hergestellt, die schwenkbar an dem U-förmig ausgebildeten Befestigungsteil angeordnet ist.

Um eine Schwenkbewegung der Lasche zu ermöglichen, ist der horizontale Schenkel der L-förmig ausgebildeten Lasche durch eine Achse mit dem Steg des im wesentlichen U-förmigen Befestigungsteiles verbunden. Der horizontale Schenkel der L-förmig ausgebildeten Lasche liegt hierbei an dem horizontalen Schenkel des U-förmig ausgebildeten Befestigungsteiles an. Hierdurch wird erreicht, daß die Schwenkbewegung der Lasche nur gegen einen Widerstand erfolgen kann, der dadurch hervorgerufen wird, daß beim Verschwenken der Lasche deren obere horizontale Kante gegen die nach innenweisende horizontale Fläche des Schenkels des U-förmig ausgebildeten Befestigungsteiles drückt. Es ist hierdurch gewährleistet, daß während des Betriebes sich die Lasche nicht unbeabsichtigt öffnet und dadurch die Litze von den Webschäften abfällt.

Das andere Befestigungsteil der Hebelitze, ist entsprechend der Querschnittsform des Webschaftes zur Aufnahme an dem Webschaft hakenförmig ausgebildet.

Die Anbringung einer Hebelitze an den wechselseitig bewegten Webschäften erfolgt so, daß die Hebelitze zunächst mit ihrem hakenförmigen Ende an den einen Webschaft eingehängt wird, das U-förmige Befestigungsteil an den anderen Webschaft angelegt und dann die Lasche in vertikale Position verschwenkt wird.

In der Zeichnung ist eine beispielsweise Ausführungsform dargestellt.

Gemäß Fig. 1 besteht die insgesamt mit 1 bezeichnete Litze aus dem Litzenkörper 2, der endseitig jeweils Befestigungsteile 3 und 4 aufweist. Die Befestigungsteile 3 und 4 dienen der Anbringung an den wechselseitig bewegten Webschäften 5 und 6. Das Befestigungsteil 3, das im wesentlichen U-förmig ausgebildet ist, weist am oberen Ende des Steges 3a eine Bohrung 7 mit einer Achse 8 zur schwenkbaren Aufnahme des als Lasche ausgebildeten Verschlußmittels 9 auf. Die L-förmig ausgebildete Lasche 9 liegt mit der horizontalen Fläche 9c des Schenkels 9a an der gleichfalls horizontalen Fläche 3d des Schenkels 3c des U-förmigen Befestigungsteiles 3 an. Der Schenkel 9b der Lasche dient in senkrechter Position der Sicherung der Hebelitze an dem Webschaft. Zum Lösen der Hebelitze von dem Webschaft muß die Lasche zur Seite geschwenkt werden; dies erfolgt gegen einen Widerstand, der dadurch hervorgerufen wird, daß beim Verschwenken der Lasche eine der oberen horizontalen Kanten der L-förmig ausgebildeten Lasche gegen die horizontale Fläche 3d des Schenkels des Befestigungsteiles drückt, und nach überwindung eines bestimmten Punktes sich in horizontaler Position befindet. Die überwindung des Widerstandes wird dadurch ermöglicht, daß mindestens ein Teil, vorzugsweise das Befestigungsteil, aus nachgiebigem Kunststoff hergestellt ist.

Das andere Befestigungsteil 4 der Hebelitze 1 ist entsprechend der Querschnittsform des Webschaftes 6 zur Aufnahme an diesem Webschaft 6 hakenförmig ausgebildet.

Die Anbringung der Hebelitze an den wechselseitig bewegten Webschäften wird dabei so vorgenommen, daß die Hebelitze zunächst mit ihrem hakenförmigen Ende 4 an den Webschaft 6 eingehängt wird, dann das U-förmige Befestigungsteil 3 an dem Webschaft 5 angelegt und daraufhin die Lasche aus der seitlichen Lage in die vertikale Lage verschwenkt wird; so daß das Befestigungsteil 3 den Webschaft klammernd erfaßt.

## Patentansprüche

1. Litze, insbesondere Hebelitze mit endseitig jeweils einem Befestigungsteil zur Befestigung an den wechselseitig bewegten Webschäften, wobei das eine im wesentlichen U-förmig ausgebildete Befestigungsteil ein Verschlußmittel aufweist,
**dadurch gekennzeichnet** , daß
das Verschlußmittel eine Lasche (9) ist, die durch eine Achse (8) schwenkbar mit dem Steg (3a) des U-förmigen Befestigungsteiles (3) verbunden ist.

2. Litze nach Anspruch 1,
**dadurch** **gekennzeichnet** , daß
die Lasche (3) L-förmig ausgebildet ist.

3. Litze nach Anspruch 1,
**dadurch** **gekennzeichnet** , daß
der horizontale Schenkel (9a) der L-förmig ausgebildeten Lasche (9) durch die Achse (8) mit dem Steg (3a) des U-förmigen Befestigungsteiles (3) verbunden ist.

4. Litze nach Anspruch 3,
**dadurch** **gekennzeichnet** , daß
der horizontale Schenkel (9a) der L-förmig ausgebildeten Lasche (9) an dem horizontalen Schenkel (3c) des U-förmig ausgebildeten Befestigungsteiles (3) anliegt.

5. Litze nach Anspruch 1,
**dadurch** **gekennzeichnet** , daß
das andere Befestigungsteil (4) entsprechend der Querschnittsform des Webschaftes (6) zur Aufnahme des Webschaftes (6) hakenförmig ausgebildet ist.

6. Litze nach Anspruch 1,
**dadurch** **gekennzeichnet** , daß
die Befestigungsteile (3, 4) aus Kunststoff bestehen.

## Claims

1. Heald, in particular lifting heald, with a respective fastening part at each end for fastening to the alternately moved heald shafts, wherein the one fastening part, which is constructed substantially in U-shape, has a closure means,
characterised thereby that
the closure means is a flap (9) which is pivotably connected by an axle (8) with the stem (3a) of the U-shaped fastening part (3).

2. Heald according to claim 1,
characterised thereby that
the flap (3) is constructed in L-shape.

3. Heald according to claim 1,
characterised thereby that
the horizontal limb (9a) of the flap (9) constructed in L-shape is connected by the axle (8) with the stem (3a) of the U-shaped fastening part (3).

4. Heald according to claim 3,
characterised thereby that
the horizontal limb (9a) of the flap (9) constructed in L-shape lies at the horizontal limb (3c) of the fastening part (3) constructed in U**-**shape.

5. Heald according to claim 1,
characterised thereby that
the other fastening part (4) is constructed in hook shape, corresponding to the cross-sectional shape of the heald shaft (6), for the reception of the heald shaft (6).

6. Heald according to claim 1,
characterised thereby that
the fastening parts (3, 4) consist of synthetic material.

## Revendications

1. Lisse, notamment lisse de lève, comportant à chaque extrémité un élément de fixation pour être fixée aux lames d'un cadre de tissage animé en mouvement alternatif, l'un de ces éléments de fixation étant sensiblement en forme de U et pourvu d'un moyen de fermeture,
**caractérisée** en ce que
ledit moyen de fermeture est une éclisse (9) qui est raccordée de manière pivotante, au moyen d'un axe (8), à la partie de base (3a) de l'élément de fixation en forme de U (3).

2. Lisse selon la revendication 1,
**caractérisée** en ce que
ladite éclisse (3) est en forme de L.

3. Lisse selon la revendication 1,
**caractérisée** en ce que
la branche horizontale (9a) de l'éclisse en forme de L (9) est raccordée par l'axe (8) à la partie de base (3a) de l'élément de fixation en forme de U (3).

4. Lisse selon la revendication 3,
**caractérisée** en ce que
la branche horizontale (9a) de l'éclisse en forme de L (9) est appuyée contre la branche horizontale (3c) de l'élément de fixation en forme de U (3).

5. Lisse selon la revendication 1,
**caractérisée** en ce que
l'autre élément de fixation (4) a une forme en crochet correspondant à la forme de la section transversale de la lame (6) du cadre, pour recevoir cette lame (6) .

6. Lisse selon la revendication 1,
**caractérisée** en ce que
les éléments de fixation (3,4) sont en matière synthétique.
